# EUROPÄISCHE PATENTSCHRIFT

(11) **EP 1 447 329 B1**
(45) Veröffentlichungstag und Bekanntmachung des Hinweises auf die Patenterteilung: **10.12.2008**
(21) Anmeldenummer: 04003143.7
(22) Anmeldetag: 12.02.2004
(51) Int. Cl.: B65B 3/34, B67D 1/00

(54) **Vorrichtung zum Abfüllen eines Mediums**
Apparatus for dispensing a fluid substance
Dispositif pour la distribution de produits fluides

(30) Priorität: 17.02.2003 DE 10306751
(43) Veröffentlichungstag der Anmeldung: 18.08.2004
(73) Patentinhaber: Endress + Hauser Flowtec AG, 4153 Reinach (CH)
(72) Erfinder: Breithaupt, Hartmut, 74523 Schwäbisch-Hall (DE)
(74) Vertreter: Andres, Angelika Maria

(56) Entgegenhaltungen:
- EP-A- 0 426 266
- WO-A-92/02787
- DE-A- 4 117 287
- DE-A- 19 614 797
- DE-A- 19 909 281
- DE-A- 19 951 555
- GB-A- 2 288 168
- US-A- 5 819 816

## Beschreibung

Die Erfindung bezieht sich auf eine Vorrichtung zum Abfüllen einer einstellbaren Menge (M) eines Mediums gemäß dem Oberbegriff des Anspruchs 1. Bei dem Medium handelt es sich beispielsweise um Flüssigkeiten.

Abfüllanlagen werden meist nach dem Zeit-Druck-Verfahren betrieben. Bei diesem Verfahren wird die Öffnungsdauer eines Füllventils in Abhängigkeit von der abzufüllenden Menge und in Abhängigkeit von einem gemessenen Flüssigkeitsdruck berechnet. Die Eigenschaften des Mediums hängen jedoch auch von z.B. von der Temperatur ab. Solche Parameter machen eine Korrektur der Füllzeit erforderlich.

Aus der DE 41 17 287 A1 ist eine gattungsgemäße Vorrichtung zum Abfüllen einer einstellbaren Menge eines Mediums bekannt. Bei dieser Vorrichtung wird die Zeit zum Abfüllen an einer Master-Füllstelle mit Hilfe eines Durchflussmessers gemessen. Mit Hilfe dieser Zeit wird die Abfüllung von nachlaufenden Slave-Füllstellen gesteuert, wobei hierfür zusätzlich noch ein Korrekturwert verwendet werden kann, der Änderungen der Einflussgrößen auf die Fließgeschwindigkeit berücksichtigt. Über eine justierbare Drosselstelle werden dabei identische Abfüllbedingungen an allen Abfüllstellen sichergestellt.

Daher ist es Aufgabe der Erfindung, mit einer Vorrichtung ein Medium abzufüllen, wobei auf die unterschiedlichen Abfülleigenschaften des Mediums eingegangen wird.

Die Aufgabe wird durch die Merkmale des Anspruchs 1 gelöst.

Die idee ist, dass bei bekanntem Druck (pₖ) in Abhängigkeit vom Durchfluss (D) die Abfüllung einer Menge (Mₖ) durchgeführt wird, und dass daraus und aus der dafür benötigten Zeit (tₖ) ein Korrekturfaktor (K) berechnet wird. In diesem Korrekturfaktor (K) stecken dann die Abhängigkeiten der Füllzeit (t) von den Abfülleigenschaften des Mediums. Solange sich das Medium nicht verändert, indem z.B. die Temperatur des Mediums konstant bleibt, kann mit diesem Korrekturfaktor (K) die Füllzeit (t) in Abhängigkeit von der abzufüllenden Menge (M) und dem Druck (p) berechnet werden.

Die Abfüllstelle wird im normalen Betrieb mit dem Zeit-Druck-Verfahren betrieben, wobei für den nötigen Korrekturfaktor (K), der auf die Abfülleigenschaften des Mediums eingeht, in Verbindung mit einem Durchflussmessgerät eine spezielle Abfüllung vorgenommen wird.

Die Abfüllanlage weist mindestens zwei Abfüllstellen auf. Bei der ersten Abfüllstelle befindet sich das Durchflussmessgerät, das die Berechnung des Korrekturfaktors (K) ermöglicht. Mit diesem Korrekturfaktor (K) werden dann die Zeiten (t) für die weiteren Abfüllungen an dieser ersten Abfüllstelle benutzt. Gleichzeitig dient dieser Faktor (K) aber auch der Zeitberechnung an der mindestens zweiten Abfüllstelle. Somit ist nur ein Durchflussmessgerät erforderlich, es können aber mehrere Abfüllstellen betrieben werden.

Eine vorteilhafte Ausgestaltung sieht vor, dass die Steuereinheit derartig ausgestaltet ist, dass der Durchfluss (D) des Mediums nur in dem Fall gemessen wird, dass die Abfüllzeit (t) größer als die minimale Abfüllzeit (tₘᵢₙ) des Durchflussmessgerätes ist. Für Abfüllzeiten (t), die kürzer als die minimale Abfüllzeit (tₘᵢₙ) ist, wird die Messunsicherheit des Durchflussmessgerätes zu hoch, daher sollte in diesen Fällen nicht der Durchfluss gemessen werden.

Die Erfindung wird anhand der nachfolgenden Zeichnungen näher erläutert. Es zeigt:
Fig. 1: ein Flussdiagramm des Verfahrens; und
Fig. 2: ein Blockschaltbild der Abfüllanlage.

Fig. 1 zeigt den Verlauf des Verfahrens. Zunächst wird der Korrekturfaktor K berechnet, der sich bei einer Abfüllung einer Menge Mₖ über die Messung der Durchflussmenge Dₖ und der Zeit tₖ, bis die Menge Mₖ abgefüllt ist, bei dem gemessenen Druck pₖ ergibt. Die folgenden Abfüllungen werden unter Verwendung des Korrekturfaktors K durchgeführt, der erst dann wieder bestimmt werden muss, wenn sich die Abfülleigenschaften des Mediums geändert haben. Der Korrekturfaktor K kann auch bei jeder Abfüllung an der ersten Abfüllstelle 1 bestimmt werden. Dies ist sinnvoll, wenn das Medium nicht direkt überwacht werden kann oder soll, und wenn z.B. mehrere Abfüllstellen 1, 2 mit diesem Korrekturfaktor K arbeiten, so dass stets ein zuverlässiger Wert gegeben sein muss.

In Fig. 2 findet sich das Blockschaltbild einer Abfüllanlage mit zwei Abfüllstellen 1, 2. An der ersten Abfüllstelle 1 befindet sich das Durchflussmessgerät 5. Dieses ist mit einer Steuereinheit 6 verbunden, in der sich auch der Zeitmesser 4 befindet. Die Steuereinheit 6 ist weiterhin verbunden mit den Druckmessgeräten 3 der ersten 1 und der zweiten Abfüllstelle 2. Der Korrekturfaktor K wird von der Steuereinheit 6 bei einer ersten Abfüllung bestimmt und für die anschließenden Abfüllungen benutzt, um in Abhängigkeit vom Druck p und der abzufüllenden Menge M des Mediums die Zeit t zu berechnen, die die Ventile 8 geöffnet sein müssen, um die Menge M abzufüllen.

### Bezugszeichenliste

- 1: Erste Abfüllstelle
- 2: Zweite Abfüllstelle
- 3: Druckmesser
- 4: Zeitmesser
- 5: Durchflussmessgerät
- 6: Steuereinheit
- 7: Rohrleitung
- 8: Ventil

## Patentansprüche

1. Vorrichtung zum Abfüllen einer einstellbaren Menge (M) eines Mediums, mit mindestens einer ersten Abfüllstelle (1) und einer zweiten Abfüllstelle (2), mit einem Zeitmesser (4), und
mit einer Steuereinheit (6),
wobei ein Durchflussmessgerät (5) für die erste Abfüllstelle (1) vorgesehen ist,
**dadurch gekennzeichnet,**
**dass** ein Druckmesser (3) für die erste Abfüllstelle (1) vorgesehen ist,
**dass** die Steuereinheit (6) zuerst einen Korrekturfaktor (K) bestimmt,
der sich aus dem Druck (pₖ) und dem Durchfluss (Dₖ) des Mediums und der Zeit (tₖ) für das Abfüllen einer einstellbaren Menge (Mₖ) an der ersten Abfüllstelle (1) ergibt,
**dass** die Steuereinheit (6) danach das Abfüllen des Mediums bei mindestens
der ersten Abfüllstelle (1) nach einem Zeit-Druck-Verfahren steuert,
wobei sich die Zeit (t) des Abfüllens des Mediums an der ersten Abfüllstelle (1) in Abhängigkeit von der einstellbaren Menge (M), vom Druck (p) an der ersten Abfüllstelle (1) und von dem Korrekturfaktor (K) ergibt, solange die Abfülleigenschaften des Mediums unverändert bleiben,
**dass** ein Druckmesser (3) für die zweite Abfüllstelle (2) vorgesehen ist,
und
**dass** die Steuereinheit (6) das Abfüllen des Mediums bei mindestens der zweiten Abfüllstelle (2) nach dem Zeit-Druck-Verfahren steuert,
wobei sich die Zeit (t) des Abfüllens des Mediums an der zweiten Abfüllstelle (2) in Abhängigkeit von der einstellbaren Menge (M), vom Druck (p) an der zweiten Abfüllstelle (2) und von dem Korrekturfaktor (K) ergibt.

2. Vorrichtung nach Anspruch 1,
**dadurch gekennzeichnet,**
**dass** die Steuereinheit (6) derartig ausgestaltet ist,
**dass** der Durchfluss (D) des Mediums nur in dem Fall gemessen wird,
**dass** die Abfüllzeit (t) größer als die minimale Abfüllzeit (tₘᵢₙ) des Durchflussmessgerätes (5) ist.

## Claims

1. Device for transferring an adjustable amount (M) of a medium, with at least a first filling point (1) and a second filling point (2) with a timer (4) and a control unit (6), where a flowmeter (5) is provided for the first filling point (1),
**characterized in that**
- a pressure meter (3) is provided for the first filling point (1).
- the control unit (6) first determines a correction factor (K), which results from the pressure (pₖ) and the flow (Dₖ) of the medium and the time (tₖ) for transferring an adjustable amount (Mₖ) at the first filling point (1).
- the control unit (6) subsequently controls the transfer of the medium at the first filling point (1) at least in accordance with a time-pressure process, where the time (t) for transferring the medium at the first filling point (1) results from the pressure (p) at the first filling point (1) and the correction factor (K), depending on the adjustable amount (M), as long as the filling quantities of the medium remain unchanged.
- the control unit (6) controls the transfer of medium at the second filling point (2) at least in accordance with the time-pressure method, whereby the time (t) for transferring the medium at the second filling point (2) results from the pressure at the second filling point (2) and the correction factor (K), depending on the adjustable amount (M).

2. Device in accordance with Claim 1, **characterized in that** the control unit (6) is designed in such a way that the flow (D) of the medium is only measured when the filling time (t) is bigger than the minimum filling time (tₘᵢₙ) of the flowmeter (5).

## Revendications

1. Dispositif destiné au soutirage d'une quantité (M) réglable d'un produit avec au minimum un premier point de soutirage (1) et un deuxième point de soutirage (2), avec un chronomètre (4),
et
avec une unité de commande (6),
un débitmètre (5) étant prévu pour le premier point de soutirage (1),
**caractérisé en ce**
**qu'**un manomètre (3) est prévu pour le premier point de soutirage (1),
**qu'**une unité de commande (6) détermine dans un premier temps un facteur de correction (K),
qui résulte de la pression (pₖ) et du débit (Dₖ) du produit et du temps (tₖ) nécessaire au soutirage d'une quantité (Mₖ) réglable sur le premier point de soutirage (1),
**que** l'unité de commande (6) pilote ensuite le soutirage du produit pour au moins le premier point de soutirage (1) d'après une méthode temps-pression,
le temps (t) de soutirage du produit sur le premier point de soutirage (1) résultant en fonction de la quantité (M) réglable, de la pression (p) sur le premier point de soutirage (1) et du facteur de correction (K), tant que les caractéristiques de soutirage du produit restent inchangées,
**qu'**un manomètre (3) est prévu pour le deuxième point de soutirage (2),
et
**que** l'unité de commande (6) pilote le soutirage du produit pour au moins le deuxième point de soutirage (2) d'après la méthode temps-pression,
le temps (t) de soutirage du produit sur le deuxième point de soutirage (2) résultant en fonction de la quantité (M) réglable, de la pression (p) sur le deuxième point de soutirage (2) et du facteur de correction (K).

2. Dispositif selon la revendication 1,
**caractérisé en ce**
**que** l'unité de commande (6) est conçue de telle manière
**que** le débit (D) du produit n'est mesuré que dans le cas où le temps de soutirage (t) est supérieur au temps de soutirage minimum (tₘᵢₙ) du débitmètre (5).
